# EUROPÄISCHE PATENTSCHRIFT

(11) **EP 1 728 964 B1**
(45) Veröffentlichungstag und Bekanntmachung des Hinweises auf die Patenterteilung: **17.02.2016**
(21) Anmeldenummer: 06405156.8
(22) Anmeldetag: 10.04.2006
(51) Int. Cl.: E06B 9/32

(54) **Antriebsanordnung für eine Raff-Lamellenstore**
A drive assembly for a Venetian blind
Dispositif d'entraînement pour store à lamelles

(30) Priorität: 04.06.2005 CH 9402005
(43) Veröffentlichungstag der Anmeldung: 06.12.2006
(73) Patentinhaber: Griesser Holding AG, 8355 Aadorf (CH)
(72) Erfinder: Schüpbach, Peter, 8477 Oberstammheim (CH)
(74) Vertreter: Gachnang, Hans Rudolf

(56) Entgegenhaltungen:
- DE-A1- 19 930 634
- DE-U1- 29 710 850

## Beschreibung

Gegenstand der Erfindung ist eine Antriebsanordnung für eine Raff-Lamellenstore gemäss Oberbegriff des Patentanspruchs 1.

Bekannte Antriebsanordnungen für Raff-Lamellenstoren umfassen eine durch einen Antriebsmotor drehbare Antriebswelle, auf der je nach Breite der Store zwei oder mehr Wende- und Aufzugsvorrichtungen aufgeschoben sind. Die Wende- und Aufzugsvorrichtungen umfassen einerseits Aufzugsmechanismen, mit welchen die Lamellen aufgezogen, d.h. gerafft werden können, und andererseits, verbunden über geeignete Kupplungsmittel, Wendemechanismen, mit welchen über Wendebänder die Neigung der Lamellen einstellbar ist.

Es sind auch Antriebsanordnungen bekannt, bei denen für die Wendemechanismen und für den Aufzugsmechanismus je ein unabhängiger Antriebsmotor vorgesehen ist, was beispielsweise in der DE 29710850 U1 gezeigt ist. Für eine Jalousie mit einem trapezförmigen Behang ist in der DE 199 30 634 A1 gezeigt, dass die Wickelelemente der Zugorgane jeweils durch einen eigenen Antriebsmotor antreibbar sind.

Weiter sind auch sog. Röhrmotoren bekannt, d.h. Motoren, die im Wickelrohr von wickelbaren Sonnenschutzsystemen und Rollladen eingesetzt werden. Auch bei solchen Antriebsanordnungen muss die Leistung des Motors stets an die Grösse der Sonnenschutzvorrichtung und/oder deren Ausbildung angepasst werden.

Allen diesen bekannten Antriebsanordnungen ist gemein, dass durch einen meist seitlich oder zwischen den Aufzugs- und Wendevorrichtungen angeordneten Antriebsmotor die gemeinsame Welle, auf der die Aufzugs- und die Wendevorrichtungen gelagert sind, angetrieben wird. Dies bedeutet, dass je nach Grösse der Store, d.h. je nach der Grösse des mit der Store zu bedeckenden Fenster- oder Türausschnitts, ein Antriebsmotor mit entsprechend dimensionierter Antriebsleistung eingesetzt werden muss. Dies bedingt eine Lagerhaltung von Antriebsmotoren unterschiedlicher Leistung und führt folglich zu höheren Lagerkosten und zu geringeren Stückzahlen einzelner Motorentypen und damit höheren Stückkosten.

Eine Aufgabe der vorliegenden Erfindung besteht nun darin, eine Antriebsanordnung zu schaffen, mit der die Lagerhaltung der Antriebsmotoren vereinfacht und diese kostengünstiger beschafft werden können.

Gelöst wird diese Aufgabe durch eine Antriebsanordnung gemäss den Merkmalen des Patentanspruchs 1.

Es gelingt durch die direkte Zuordnung je eines Antriebsmotors zu jeder Wende- und Aufzugsvorrichtung, mit einer einzigen Motorengrösse und -leistung bzw. einem einzigen Motorentyp sämtliche gängigen Storen unabhängig von deren Grösse antreiben zu können. Durch die Reduktion auf einen einzigen Motorentyp können diese in grossen Mengen kostengünstig beschafft werden und zudem ist die Lagerhaltung durch eine einzige Wende- und Aufzugsvorrichtung inkl. Antriebsmotor wesentlich vereinfacht. Eine Berechnung der Antriebsleistung entfällt.

Anhand eines illustrierten Ausführungsbeispiels wird die Erfindung näher erläutert. Es zeigen
- Figur 1: eine schematische Aufsicht auf eine Fenster- oder Türöffnung mit einer herkömmlichen Antriebsanordnung,
- Figur 2: eine schematische Ansicht einer Fenster- oder Türöffnung mit einer erfindungsgemässen Antriebsanordnung,
- Figur 3: ein Querschnitt durch eine erfindungsgemässe Antriebsanordnung (ohne Zwischengetriebe) und
- Figur 4: ein Querschnitt durch eine erfindungsgemässe Antriebsanordnung (mit Zwischengetriebe).

In Figur 1 ist mit Bezugszeichen 1 eine Fenster- oder Türöffnung schematisch dargestellt. In einem Rahmen 3 oder direkt an der bauseitigen oberen Begrenzung der Öffnung sind zwei Wende- und Aufzugsvorrichtungen 5 auf einer Mehrkantwelle 7 angeordnet bzw. die Wende- und Aufzugsvorrichtungen 5 werden von der Mehrkantwelle 7 durchdrungen. Ebenfalls auf der Mehrkantwelle 7 sitzt ein Antriebsmotor 9. Der Antriebsmotor 9 kann statt zwischen den Wende- und Aufzugsvorrichtungen 5 seitlich einer der beiden Wende- und Aufzugsvorrichtungen 5 angeordnet sein und wiederum direkt auf der Mehrkantwelle 7 sitzen oder über ein Getriebe mit dieser in Wirkverbindung stehen. Jede Wende- und Aufzugsvorrichtung bilden jeweils eine Einheit.

Am Aufzugsteil 5' der Wende- und Aufzugsvorrichtung 5 sind Aufzugsbänder 11 auf- und abspulbar befestigt. Deren freie Enden 11' sind mit einer Endschiene 13 verbunden. Die Aufzugsbänder 11 durchdringen die Lamellen 15, die den Behang bzw. die Rafflamellenstore 17 bilden. Am Wendemechanismus 5" der Wende- und Aufzugsvorrichtung 5 sind Wendebänder 19 befestigt und stehen in Verbindung mit den Kanten der Lamellen 15. Der Aufbau der Lamellenstore 17 sowie derjenige der Wende- und Aufzugsvorrichtung 5 ist bekannt und er wird daher nicht näher erläutert.

In gebrochenen Linien ist in Figur 1 eine breitere Fensteröffnung 1' angedeutet, in welcher eine zusätzliche Wende- und Aufzugsvorrichtung 5 auf der Mehrkantwelle 7 angeordnet ist, um die längeren Lamellen 15 im geeigneten Abstand zu tragen. In Figur 1 ist weiter ersichtlich, dass bei einer grösseren Fensteröffnung 1 (gebrochene Linien) auch ein grösserer, d.h. leistungsstärkerer Antriebsmotor 9 (in gebrochenen Linien dargestellt) notwendig ist.

In Figur 2 ist dieselbe Fensteröffnung 1 ersichtlich, und es ist wiederum eine Rafflamellenstore 17 mit Aufzugsbändern 11 und Wendebändern 19 dargestellt. Im Rahmen 3, welcher in der Fensteröffnung 1 befestigt ist, sind erfindungsgemäss zwei Gehäuse 21 sichtbar. Diese sind an gleicher Stelle wie die Wende- und Aufzugsvorrichtungen 5 im Stand der Technik (Fig. 1) im Rahmen 3 oder direkt in der Fensteröffnung angeordnet und zudem daran befestigt. Sie umfassen jedoch nicht nur die Wende- 5" und Aufzugsmechanismen 5', sondern in jedem der beiden Gehäuse 21 wird eine Wende- und Aufzugsvorrichtung 5 durch einen individuellen Antriebsmotor 9 angetrieben (vgl. Figuren 3 und 4). Der Antriebsmotor 9 sitzt innerhalb des gemeinsamen Gehäuses 21 für die Wende- und Aufzugsvorrichtung 5 sowie den Antriebsmotor 9.

In der ersten Ausführungsform gemäss Figur 3 ist die an sich bekannte Wende- und Aufzugsvorrichtung 5 direkt mit der Abtriebswelle 23 des Antriebsmotors 9 verbunden. Die Leistung des Antriebsmotors 9 entspricht beispielsweise der Hälfte der Leistung des herkömmlichen Antriebsmotors in Figur 1 (Stand der Technik). Im weiteren fehlt, und dies ist aus Figur 2 ersichtlich, eine entsprechend dimensionierte Welle (Mehrkantwelle) 7, mit welcher das Drehmoment des Antriebsmotors bisher auf alle Wende- und Aufzugsvorrichtungen 5 übertragen wird. Zur Bewegungs-Synchronisation der autonomen erfindungsgemässen Wende-und Aufzugsvorrichtungen 5 kann wiederum eine Mehrkantwelle 7' mit wesentlich geringerem Durchmesser eingesetzt werden. Es kann aber auch eine rein steuerungsseitige Verbindung zwischen den als Elektromotoren ausgebildeten Antriebsmotoren 9 vorliegen, um diese zu synchronisieren bzw. bei Auftreffen des Lamellenstores 17 auf ein Hindernis zu synchronisieren oder auszuschalten.

Im zweiten Ausführungsbeispiel gemäss Figur 4 ist zwischen dem Antriebsmotor 9 und der Wende- und Aufzugsvorrichtung 5 ein Getriebe 25 angeordnet. Im dargestellten Beispiel handelt es sich um ein Planetengetriebe, bei dem am Gehäuse 21, das sowohl die Wende- und Aufzugsvorrichtung 5 als auch den Antriebsmotor 9 aufnimmt, eine Innenverzahnung 27 angeformt ist, auf der die Planetenräder 29 kämmen. Im Zentrum kämmen die Planetenräder 29 auf einem Antriebszahnrad 31, welches auf der Abtriebswelle 23 des Antriebsmotors 9 sitzt. Die Planetenräder 29 sind entweder direkt an der Wende- und Aufzugsvorrichtung 5 auf entsprechenden, an der Wende- und Aufzugsvorrichtung 5 ausgebildeten Wellenstummeln 33 gelagert (Figur 4) oder indirekt auf einer entsprechenden Tragscheibe 35 (in gebrochenen Linien in Figur 4 dargestellt). Letztere ist ihrerseits mit der Wende- und Aufzugsvorrichtung 5 fest verbunden. Selbstverständlich könnte die Innenverzahnung 27 auch an einem unabhängig vom Gehäuse 21 in dieses eingesetzten Ring angeordnet sein. Anstelle eines Planetenantriebes kann selbstverständlich auch ein Wolfromgetriebe, ein Exzentergetriebe oder ein Schneckengetriebe in das gemeinsame Gehäuse 21 eingesetzt sein.

Aus Figur 2 ist weiter ersichtlich, dass, in Abhängigkeit von der Breite b und der Höhe h der Fensteröffnung, die entsprechende Anzahl der motorisierten Wende- und Aufzugsvorrichtungen 5 eingesetzt werden muss. Bei sehr grosser Höhe der Lamellenstore 17 kann der Abstand x zwischen zwei Wende- und Aufzugsvorrichtungen 5 entsprechend verkleinert werden.

## Patentansprüche

1. Antriebsanordnung für eine Raff-Lamellenstore (17), umfassend mindestens einen Antriebsmotor (9), mindestens einen Aufzugsmechanismus (5') welcher zur Betätigung mindestens eines Aufzugsbandes (11) geeignet ist, mindestens einen Wendemechanismus (5") welcher zum Einsteigen des Neigungswinkels der durch Wendebänder (19) miteinander verbundenen Lamellen (15) geeignet ist sowie eine Aufhängung oder Lagerung für den mindestens einen Aufzugsmechanismus (5') und für den mindestens einen Wendemechanismus (5"),
**dadurch gekennzeichnet,**
**dass** jeweils ein Aufzugsmechanismus (5') und ein Wendemechanismus (5") als Wende- und Aufzugsvorrichtung (5) eine Einheit bilden,
**dass** jeder Wende- und Aufzugsvorrichtung (5) ein individueller Antriebsmotor (9) zugeordnet ist und dass jede Wende- und Aufzugsvorrichtung (5) mit zugeordnetem Antriebsmotor (9) in jeweils einem gemeinsamen Gehäuse (21) angeordnet sind.

2. Antriebsanordnung nach Anspruch 1, **dadurch gekennzeichnet, dass** die Wende- und Aufzugsvorrichtung (5) und der individuelle Antriebsmotor (9) zu einer Einheit zusammengefügt sind.

3. Antriebsanordnung nach einem der Ansprüche 1 oder 2, **dadurch gekennzeichnet, dass** zwischen dem Antriebsmotor (9) und der Wende- und Aufzugsvorrichtung (5) ein Getriebe (25) angeordnet ist.

4. Antriebsanordnung nach Anspruch 3, **dadurch gekennzeichnet, dass** das Getriebe (25) Teil des Gehäuses (21) ist.

5. Antriebsanordnung nach Anspruch 4, **dadurch gekennzeichnet, dass** am Gehäuse (21) eine Innenverzahnung (27) für die Planetenräder (29) eines Planetengetriebes ausgebildet ist.

6. Antriebsanordnung nach einem der Ansprüche 4 oder 5, **dadurch gekennzeichnet, dass** die Abtriebswelle (23) des Antriebsmotors (9) das zentrale Antriebszahnrad (31) trägt und dass die Wende- und Aufzugsvorrichtung (5) drehfest mit den Planetenrädern (29) verbunden ist.

7. Antriebsanordnung nach Anspruch 3, **dadurch gekennzeichnet, dass** als Getriebe (25) ein Wolfrom-, ein Exzenter- oder ein Schneckengetriebe eingesetzt ist.

8. Antriebsanordnung nach einem der Ansprüche 1 bis 7, **dadurch gekennzeichnet, dass** das Gehäuse (21) zur direkten gebäudeseitigen Befestigung der Lamellenstore (17) ausgebildet ist.

## Claims

1. A drive assembly for a Venetian blind (17), comprising at least one drive motor (9), at least one lifting mechanism (5') which is suitable for operating at least one lifting band (11), at least one turning mechanism (5") which is suitable for adjusting the angle of inclination of the slats (15) which are connected to one another by means of turning bands (19), as well as a suspension or storage system for the at least one lifting mechanism (5') and for the at least one turning mechanism (5"),
**characterized in that** in each case a lifting mechanism (5') and a turning mechanism (5") form one unit as a turning and lifting device (5),
that an individual drive motor (9) is assigned to each turning and lifting device (5) and that each turning and lifting device (5) together with the assigned drive motor (9) are in each case located in a common housing (21).

2. The drive assembly according to Claim 1, **characterized in that** the turning and lifting device (5) and the individual drive motor (9) are joined together to form one unit.

3. The drive assembly according to any one of Claims 1 or 2, **characterized in that** a gear (25) is located between the drive motor (9) and the turning and lifting device (5).

4. The drive assembly according to Claim 3, **characterized in that** the gear (25) is part of the housing (21).

5. The drive assembly according to Claim 4, **characterized in that** internal teeth (27) are formed for the planetary wheels (29) of a planetary gear on the housing (21).

6. The drive assembly according to any one of Claims 4 or 5, **characterized in that** the output shaft (23) of the drive motor (9) supports the central pinion gear drive (31) and that the turning and lifting device (5) is connected in a non-rotational manner to the planetary wheels (29).

7. The drive assembly according to Claim 3, **characterized in that** a Wolfrom gear, an eccentric gear or a worm gear is used as the gear (25).

8. The drive assembly according to any one of Claims 1 to 7, **characterized in that** the housing (21) is formed for fixing the Venetian blind (17) directly to the side of the building.

## Revendications

1. Dispositif d'entraînement pour un store à lamelles (17), comprenant au moins un moteur d'entraînement (9), au moins un mécanisme de relevage (5') qui est approprié pour l'actionnement d'au moins une bande de relevage (11), au moins un mécanisme de basculement (5") qui est approprié pour le réglage de l'angle d'inclination des lamelles (15) raccordées les unes aux autres par des bandes de basculement (19) ainsi qu'une suspension ou un support pour le mécanisme de relevage (5') au moins au nombre de un et pour le mécanisme de basculement (5") au moins au nombre de un,
**caractérisé en ce que** respectivement un mécanisme de relevage (5') et un mécanisme de basculement (5") forment une unité tant que dispositif de basculement et de relevage (5),
**en ce qu'**un moteur d'entraînement (9) individuel est affecté à chaque dispositif de basculement et de relevage (5) et **en ce que** chaque dispositif de basculement et de relevage (5) avec un moteur d'entraînement (9) affecté sont disposés dans respectivement un carter (21) commun.

2. Dispositif d'entraînement selon la revendication 1, **caractérisé en ce que** le dispositif de basculement et de relevage (5) et le moteur d'entraînement (9) individuel sont rassemblés en une unité.

3. Dispositif d'entraînement selon l'une des revendications 1 ou 2, **caractérisé en ce qu'**un engrenage (25) est disposé entre le moteur d'entraînement (9) et le dispositif de basculement et de relevage (5).

4. Dispositif d'entraînement selon la revendication 3, **caractérisé en ce que** l'engrenage (25) fait partie du carter (21).

5. Dispositif d'entraînement selon la revendication 4, **caractérisé en ce que**, sur le carter (21), il est constitué une denture intérieure (27) pour les roues planétaires (29) d'un engrenage planétaire.

6. Dispositif d'entraînement selon l'une des revendications 4 ou 5, **caractérisé en ce que** l'arbre de sortie (23) du moteur d'entraînement (9) porte la roue dentée d'entraînement (31) centrale et **en ce que** le dispositif de basculement et de relevage (5) est raccordé de façon solidaire en rotation avec les roues planétaires (29).

7. Dispositif d'entraînement selon la revendication 3, **caractérisé en ce que**, en tant qu'engrenage (25), il est utilisé un engrenage du type wolfrom, un engrenage à excentrique ou un engrenage à vis sans fin.

8. Dispositif d'entraînement selon l'une des revendications 1 à 7, **caractérisé en ce que** le carter (21) est constitué pour la fixation directe côté bâtiment du store à lamelles (17).
